# EUROPÄISCHE PATENTSCHRIFT

(11) **EP 4 263 412 B1**
(45) Veröffentlichungstag und Bekanntmachung des Hinweises auf die Patenterteilung: **28.01.2026**
(21) Anmeldenummer: 22714447.4
(22) Anmeldetag: 16.03.2022
(51) Int. Cl.: B66C 23/78

(54) **STÜTZKONSTRUKTION**
SUPPORTING CONSTRUCTION
CONSTRUCTION DE SUPPORT

(30) Priorität: 18.03.2021 DE 102021106729
(43) Veröffentlichungstag der Anmeldung: 25.10.2023
(73) Patentinhaber: Putzmeister Engineering GmbH, 72631 Aichtal (DE)
(72) Erfinder: BRAUN, Matthias, 72631 Aichtal (DE)
(74) Vertreter: Witte, Weller und Partner Patentanwälte mbB Stuttgart
(86) Internationale Anmeldenummer: PCT/EP2022/056832
(87) Internationale Veröffentlichungsnummer: WO 2022/194935

(56) Entgegenhaltungen:
- CA-A- 946 790
- DE-A1- 102004 035 416
- JP-A- H10 265 177
- JP-U- S6 028 563

## Beschreibung

### Technisches Gebiet

Die vorliegende Erfindung betrifft eine Stützkonstruktion für eine insbesondere einen Mast aufweisende Arbeitsmaschine.

### Beschreibung des Standes der Technik

Stützkonstruktionen der eingangs genannten Art dienen dem Abstützen von mit einem Mast, insbesondere einer mehrere Mastarme umfassenden Auslegeranordnung, versehenen Arbeitsmaschinen. Stützbeine der Stützkonstruktion werden, wenn der Mast nicht in Betrieb ist, platzsparend in einen Stützbeinkasten eingefahren, so dass sie nicht oder nur geringfügig herausstehen, wenn die Maschine an einen anderen Ort verlegt wird. Ist die Arbeitsmaschine, beispielsweise eine fahrbare Betonpumpe, in Betrieb, so muss das ausgefahrene Stützbein oftmals große Kräfte aufnehmen, die über den Stützbeinkasten übertragen und auf den Boden geleitet werden. Dabei wird die Kraft in der Regel an zwei Stellen vom Stützbeinkasten auf das Stützbein übertragen: das Stützbein liegt im Bereich der Öffnung des Stützbeinkastens oben an diesem an und ist an seinem hinteren Ende im Stützbeinkasten auf dessen Boden abgestützt.

Bekannte Stützbeine weisen einen Hohlkörper auf, an dessen aus dem Stützbeinkasten ragendem Ende ein Stützfuß nach unten absteht. Der Hohlkörper ist aus vertikal ausgerichteten Stegblechen und horizontal ausgerichteten Gurtblechen zusammengesetzt. Um ein Abknicken des Stützbeins an den Stellen, an denen die Kraft vom Stützbeinkasten eingeleitet wird, zu verhindern, muss das Stützbein an diesen Stellen besonders stabil ausgeführt sein. Dies wird regelmäßig dadurch erzielt, dass im Stützbein Querschotten eingeschweißt sind, was zur Folge hat, dass das Stützbein nur in solchen Stellungen zum Einsatz kommen kann, in denen die Krafteinleitung im Bereich der Querschotten erfolgt. Dies reduziert die Zahl der möglichen Stellungen des Stützbeins. Meist kann die Arbeitsmaschine nur mit ganz, halb oder gar nicht ausgefahrenem Stützbein betrieben werden. Ein Einbau einer Vielzahl von Querschotten in das Stützbein würde dessen Gewicht nachteilig erhöhen.

Aus der DE 10 2014 014 038 A1 ist eine gattungsgemäße Stützkonstruktion bekannt, bei der die Stegbleche der Stützbeine freiliegen und untere und obere Auflageflächen bilden und die Stützbeine mit den nach unten weisenden Schmalseiten der Stegbleche auf zwei sich im Abstand zueinander in der Längsrichtung erstreckenden Stützleisten im Stützbeinkasten aufliegen.

Aus der DE 20 2004 011 443 U1 bzw. der DE 10 2004 035 416 A1, die den Oberbegriff des Anspruchs 1 offenbart, ist eine Abstützvorrichtung für Traggestelle mit vorkragenden Lasten bekannt, bei der an einer Innenseite des Stützbeinkastens im Bereich dessen Öffnung obere Lasteinleitungsklötze und in Abstand dazu im Innern des Stützbeinkastens fest angeordnete untere Lasteinleitungsklötze vorgesehen sind. Lasteinleitungsklötze sind aufgeschraubt bzw. gebolzt.

### Zusammenfassung der Erfindung

Ausgehend hiervon wird erfindungsgemäß eine Stützkonstruktion mit den Merkmalen des Anspruchs 1 vorgeschlagen.

Der Erfindung liegt die Erkenntnis zugrunde, eine einzige Lasteinleitungsstelle im Inneren des Stützbeinkastens vorzusehen, kombiniert mit einer sich im wesentlichen über die gesamte Länge des Stützbeins bzw. des Ausziehbeins erstreckenden Verstärkung zum Abstützen auf der einzigen Lasteinleitungsstelle.

Erfindungsgemäß wird somit eine konstruktiv einfache und kostengünstige Lasteinleitung mit einer Kraftflussoptimierung bereitgestellt. Die Kombination aus einer einzigen Lasteinleitungsstelle im Stützbeinkasten (zusätzlich zu der an einem offenen Ende des Stützbeinkastens vorgesehenen Obergurt-Lasteinleitung) und einer durchgehenden Verstärkung im auszuziehenden Stützbein ermöglicht ein Abstützen mit einer bis zur Vollflexibilität reichenden großen Anzahl von Beinstellungen (d.h. unterschiedlichen Ausziehlängen). Dies gestattet eine flexiblere Einsetzbarkeit der mit der erfindungsgemäßen Stützkonstruktion ausgestatteten Arbeitsmaschine.

Die Erfindung betrifft somit eine Stützkonstruktion für eine einen Mast aufweisende Arbeitsmaschine mit einem zu einer Vorderseite offenen Stützbeinkasten und mit einem Stützbein, das in dem Stützbeinkasten zur Bewegung zwischen einer vollständig eingefahrenen Position und einer um eine maximale Ausziehlänge vollständig ausgefahrenen Position in Längsrichtung verschieblich gelagert ist, wobei in bzw. an dem Stützbeinkasten eine erste Lasteinleitungseinrichtung zur Aufnahme einer im Betrieb im Stützbeinkasten nach oben abzuleitenden Kraft und eine einzige zweite Lasteinleitungseinrichtung zur Aufnahme einer im Betrieb im Stützbeinkasten nach unten abzuleitenden Kraft aufweist, und wobei das Stützbein ein sich im wesentlichen über eine Länge des Stützbeins erstreckendes Verstärkungselement aufweist, das zur Auflage auf der einzigen zweiten Lasteinleitungseinrichtung ausgebildet ist.

Das Stützbein kann mehrteilig, bspw. als Teleskopbein ausgebildet sein.

Die Stützkonstruktion umfasst genau eine erste Lasteinleitungseinrichtung und genau eine zweite Lasteinleitungseinrichtung.

Unter einer Lasteinleitungseinrichtung ist eine Anordnung von mindestens einem zur Lastableitung geeigneten Lasteinleitungselement zu verstehen.

Weitere Vorteile und Ausgestaltungen der Erfindung ergeben sich aus den Unteransprüchen, der Beschreibung und der beiliegenden Zeichnung.

Es versteht sich, dass die voranstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Die Erfindung ist anhand eines Ausführungsbeispiels in der Zeichnung stark schematisch und nicht maßstabsgetreu dargestellt und wird im folgenden unter Bezugnahme auf die Zeichnung ausführlich beschrieben.

### Kurzbeschreibung der Zeichnung

Figur 1 zeigt stark vereinfacht eine Stützkonstruktion mit einem Stützbein, einem Stützbeinkasten und einem auf dem Stützbeinkasten aufgesetzten Lagerbock für einen Mast.
Figur 2 zeigt in seitlicher stark schematischer Schnittdarstellung eine erste Ausführungsform einer erfindungsgemäßen Stützkonstruktion.
Figur 3 zeigt in seitlicher stark schematischer Schnittdarstellung eine zweite Ausführungsform einer erfindungsgemäßen Stützkonstruktion.
Figur 4 zeigt zu der Darstellung der Figur 2 eine Variante der ersten Ausführungsform mit einem als Teleskopbein ausgebildeten Stützbein.
Figur 5 zeigt analog zu der Darstellung der Figur32 eine Variante der zweiten Ausführungsform mit einem als Teleskopbein ausgebildeten Stützbein.
Figur 6 zeigt in perspektivischer aufgeschnittener Darstellung einen Stützbeinkasten gemäß der ersten Ausführungsform.
Figur 7 zeigt in seitlich geschnittener perspektivischer Darstellung eine weitere Teleskopbein-Variante der ersten Ausführungsform in ausgefahrenem Zustand.
Figur 8 zeigt die Stützkonstruktion der Figur 7 in eingefahrenem Zustand.
Figur 9 zeigt die Stützkonstruktion der Figur 7 im Querschnitt.
Figur 10 zeigt die Stützkonstruktion der Figur 5 in perspektivischer Darstellung in ausgefahrenem Zustand.
Figur 11 zeigt die Stützkonstruktion der Figur 10 in seitlich auf geschnittener perspektivischer Darstellung in ausgefahrenem Zustand.
Figur 12 zeigt die Stützkonstruktion der Figur 10 im Querschnitt.
Figur 13 zeigt eine weitere Abwandlung der Ausführungsform der Figur 3.
Die Figuren 14a-14d zeigen mögliche Varianten des Aufbaus eines Stützbeinhohlkörpers.

### Ausführliche Beschreibung

Gleiche und ähnliche in den einzelnen Figuren dargestellte Merkmale sind mit gleichen Bezugszeichen bezeichnet.

Figur 1 zeigt in schematischer perspektivischer Darstellung zur Veranschaulichung eine Stützkonstruktion 10 für eine einen Mast aufweisende Arbeitsmaschine. Die Stützkonstruktion 10 umfasst in an sich bekannter Art und Weise einen Stützbeinkasten 12, der in einen Lagerbock 14 für den Mast integriert ist. Der Stützbeinkasten 12 ist zu einer Vorderseite 16 hin offen und ist als kasten- bzw. quaderförmiger Hohlkörper ausgebildet.

In dem Stützbeinkasten 12 ist ein Stützbein 20 aufgenommen, das einen sich in einer Längsrichtung 22 erstreckenden und in der Längsrichtung 22 im Stützbeinkasten 12 verschieblichen Hohlkörper 24 sowie einen an einem vorderen Ende des Hohlkörpers 24 montierten, nach unten abstehenden Stützfuß 26 aufweist. Die Darstellung der Figur 1 zeigt das Stützbein 20 in einer teilausgefahrenen Stellung bzw. Position.

Das Stützbein 20 verfügt über eine Länge L und ist in einer vollständig eingefahrenen Position mit im wesentlichen der gesamten Länge L in dem Stützbeinkasten 12 aufgenommen (Überstände durch die offene Vorderseite 16 und ggf. auch durch eine nicht dargestellte, ebenfalls offene Rückseite sind möglich). Das Stützbein 20 kann durch Verschieben durch die offene Vorderseite 16 des Stützbeinkastens 12 um eine maximale Ausziehlänge A aus dem Stützbeinkasten 12 bewegt werden. In der vollständig ausgefahrenen Position verbleibt eine Restlänge D, die im wesentlichen der gesamten Länge L abzüglich der maximalen Ausziehlänge A entspricht, in dem Stützbeinkasten 12 (vgl. Figuren 2 und 3). Mit der Erfindung sind beliebige teilausgefahrene Zwischenstellungen des Stützbeins möglich.

Wie sich bspw. aus den Figuren 7, 9 und 12 ergibt, kann der Hohlkörper 24 des Stützbeins 20 aus zwei im Abstand zueinander parallel verlaufenden Stegblechen 64 und zwei im Abstand parallel zueinander verlaufenden, die Stegbleche 64 miteinander verbindenden Gurtblechen 60, 62, nämlich einem Obergurt 60 und einem Untergurt 62, insbesondere durch Verschweißen, zusammengesetzt sein. Der Stützbeinkasten 12 ist entsprechend aus zwei im Abstand parallel zueinander verlaufenden Stegblechen 54 und zwei im Abstand parallel zueinander verlaufenden, die Stegbleche 54 miteinander verbindenden Gurtblechen 50, 52, nämlich einem Obergurt 50 und einem Untergurt 52, insbesondere durch Verschweißen, zusammengesetzt.

Grundsätzlich sind auch andere Ausgestaltungen des Hohlkörpers 24 denkbar, wie diese in der Darstellung der Figuren 14-14d veranschaulicht und nachstehend noch zu beschreiben sind.

Gemäß einer ersten Ausführungsform der Erfindung, wie sie schematisch in der Figur 2 dargestellt ist, weist der Stützbeinkasten 12 im Bereich seiner offenen Vorderseite 16 eine erste Lasteinleitungseinrichtung 30 auf. Wie sich bspw. auch aus der Darstellung der Figur 6 ergibt, kann die erste Lasteinleitungseinrichtung 30 in an sich bekannter Art und Weise als im wesentlichen U-förmiger Verstärkungsbügel ausgebildet sein, der nach unten offen ist und eine Basis 40 sowie von der Basis 40 nach unten abstehende freie Schenkel 42 aufweist. Eine Unterseite der Basis 40 bildet eine Stützfläche 44, an der sich wie nachstehend noch ausführlicher beschrieben der Obergurt 60 des Stützbeins 20 abstützt (vgl. Figur 6). Wenn das Stützbein 20 im Betrieb Last aufnimmt, so stützt es sich mit seinem Obergurt 60 an der Stützfläche 44 ab. Andere Ausgestaltungen der ersten Lasteinleitungseinrichtung 30 sind möglich. So kann der U-förmige Verstärkungsbügel nicht nur (wie dargestellt und beschrieben) vor dem Obergurt 50 angeordnet sein und dort die Stützfläche 44 bilden, sondern es ist auch möglich, den Verstärkungsbügel auf dem Obergurt zu platzieren, so dass der Kraftfluss durch den Obergurt auf die Basis 40 des Bügels erfolgt. Des weiteren ist es möglich, wie nachstehend noch zu beschreiben, die erste Lasteinleitungseinrichtung im Bereich der Seitenfläche (Stege) des Stützbeinkastens anzuordnen.

Des weiteren weist der Stützbeinkasten 12 erfindungsgemäß im Inneren eine einzige zweite Lasteinleitungseinrichtung 32 auf. Die zweite Lasteinleitungseinrichtung 32 ist in einer gegebenen Entfernung D von der Vorderseite 16 des Stützbeinkastens 12 in dem Stützbeinkasten 12 angeordnet. Die gegebene Entfernung D entspricht im wesentlichen der beschriebenen Restlänge, mit der das Stützbein 20 in seiner vollständig ausgefahrenen Position in dem Stützbeinkasten 12 verbleibt. Typischerweise beträgt diese "Restlänge" ca. 20 bis 30 % der Ausziehlänge. Dies gewährleistet, dass das Stützbein 20 bei Lastaufnahme im Betrieb sich mit einem rückwärtigen Ende 28 (noch) auf einer Stützfläche 34 der zweiten Lasteinleitungseinrichtung 32 abstützen kann. Die zweite Lasteinleitungseinrichtung 32 ist als eine oder mehrere dazu vorgesehene durchgehende Ausnehmung(en) in der Wandung (Stegbleche 54 und/oder Untergurt 52) des Stützbeinkastens durchgreifend ausgebildet (vgl. bspw. Figuren 6 und 9). Die zweite Lasteinleitungseinrichtung 32 ist so ausgebildet, dass ihre Stützfläche 34 gegenüber einer Fläche des Untergurts vorsteht, wie dies insbesondere aus den Figuren 6, 8 und 9 ersichtlich ist. Dieser Überstand bzw. diese "Erhöhung" dient dazu, zu vermeiden, dass das Stützbein beim Verschieben in die eingefahrene Position womöglich an Stellen des Untergurts belastend aufliegt, die nicht zur Lastableitung ausgebildet sind (die Erfindung verzichtet ja bewusst auf die Ausgestaltung weiterer Lastableitungsstellen in dem Stützbeinkasten). Typischerweise beträgt die beschriebene Erhöhung je nach Dimensionierung (insb. der Länge) des Stützbeins ca. 20 bis 50 mm**.** Der Fachmann nimmt im Rahmen seines fachmännischen Könnens ohne weiteres die Wahl einer geeigneten Erhöhung vor.

Erfindungsgemäß gibt es zur Lastableitung des Stützbeins 20 somit genau zwei Abstützstellen 34, 44 in bzw. an dem Stützbeinkasten 12, nämlich eine Abstützstelle bzw. Stützfläche 44 für eine Lastableitung nach oben an der Vorderseite 16 und eine Abstützstelle bzw. Stützfläche 34 für eine Lastableitung nach unten.

Die Position der durch die zweite Lasteinleitungseinrichtung 32 gebildeten Abstützstelle bestimmt sich wie bereits beschrieben in einem Abstand in Längsrichtung 22 zu der Vorderseite 16 des Stützbeinkastens. Die zweite Lasteinleitungseinrichtung 32 kann bspw. eine sich quer (senkrecht oder unter einem Winkel ungleich 90° bzw. kleiner 90°) zu der Längsrichtung 22 erstreckenden Stützfläche 34 aufweisen. Alternativ kann die zweite Lasteinleitungseinrichtung 32 mehrere in der gegebenen Entfernung von der Vorderseite am Umfang des Stützbeinkastens an dessen Untergurt 52 und/oder dessen Stegblechen 54 angeordnete Stützflächen 34 aufweisen.

Im Rahmen der ersten Ausführungsform der Erfindung gemäß Figur 2 kann die zweite Lasteinleitungseinrichtung 32 ähnlich wie die erste Lasteinleitungseinrichtung 30 als im wesentlichen U-förmiger Bügel ausgebildet sein, der nach oben offen ist und eine Basis 46 sowie von der Basis 46 nach oben abstehende freie Schenkel 48 umfasst (vgl. bspw. Figur 6). Die Oberseite der Basis 46 bildet die Stützfläche 34. Die Basis 46 des Bügels kann - wie aus der Figur 6 ersichtlich - den Untergurt 52 des Stützbeinkastens durchgreifen.

Wie aus der Figur 2 ersichtlich, umfasst die Stützkonstruktion 10 des weiteren erfindungsgemäß in dem Stützbein 20 ein sich im wesentlichen über die Länge L des Stützbein 20 erstreckendes Verstärkungselement 36. Das Verstärkungselement 36 ist zur Auflage auf der Stützfläche 34 der einzigen zweiten Lasteinleitungseinrichtung 32 ausgebildet.

Das Verstärkungselement 36 kann auf vielfältige Art und Weise ausgebildet sein. Bspw. kann das Verstärkungselement 36 durch eine sich über im wesentlichen die gesamte Länge des Stützbeins 20 erstreckende Verstärkungsplatte des Untergurts 62 gebildet sein.

Alternativ kann das Verstärkungselement 36 durch zwei sich entlang der jeweiligen Stoßkanten der Stegbleche 64 mit dem Untergurt 62 erstreckende Verstärkungsleisten gebildet sein. In diesem Falle würde es sich um ein mehrteiliges Verstärkungselement 36 handeln, dessen Teile sich jeweils über im wesentlichen die gesamte Länge des Stützbeins 20 erstrecken.

Weiter alternativ kann das Verstärkungselement 36 durch geeignete Materialverstärkungen bzw. Materialverbreiterungen der Stegbleche 64 im Bereich der Verbindung mit dem Untergurt 62 gebildet sein, wie dies bspw. in der Figur 9 veranschaulicht ist. Selbstverständlich kann umgekehrt das Verstärkungselement 36 auch durch geeignete Materialverstärkungen bzw. Materialverbreiterungen des Unterguts 62 im Bereich der Verbindung mit den Stegblechen 64 gebildet sein.

Die Ausgestaltung des Verstärkungselements 36 als sich im wesentlichen über die gesamte Länge des Stützbeins 20 erstreckend verleiht der Erfindung ein hohes Maß an gewünschter Flexibilität, da nun eine beliebige Ausziehstellung des Stützbein 20 mit stets gewährleisteter Lastableitung nach unten über die einzige zweite Lasteinleitungseinrichtung 32 ermöglicht wird.

In der dargestellten Ausführungsform der Figur 2 weist das Stützbein 20 des weiteren im Bereich seines Obergurts 60 ebenfalls eine sich im wesentlichen über die gesamte Länge des Stützbeins 20 erstreckende Obergurtverstärkung auf. Für die Ausgestaltung der Obergurtverstärkung gilt das voranstehend im Zusammenhang mit dem Verstärkungselement 36 Gesagte.

Gemäß einer zweiten Ausführungsform der Erfindung, wie sie schematisch in der Figur 3 dargestellt ist, ist die zweite Lasteinleitungseinrichtung 32 nicht primär in dem Untergurt 52 des Stützbeinkastens 12 ausgebildet, sondern in dessen seitlichen Stegblechen 54. Bspw. kann an bzw. in den beiden gegenüberliegenden Stegblechen 54 (jeweils in der gegebenen Entfernung D von der Vorderseite des Stützbeinkastens 12) jeweils ein Verstärkungszapfen mit Stützfläche 34 vorgesehen sein. Die Verstärkungszapfen können, müssen aber nicht, jeweils auf gleicher Höhe angeordnet sein (grundsätzlich können die beiden Zapfen auf unterschiedlicher Höhe angeordnet sein, dann müssen entsprechend die sich längs erstreckenden Verstärkungen links und rechts am Stützbein auch auf unterschiedlicher Höhe angeordnet sein).

Die zweite Lasteinleitungseinrichtung 32 ist in diesem Fall mehrteilig ausgebildet. Die Verstärkungszapfen der zweiten Lasteinleitungseinrichtung 32 können jeweils in dazu vorgesehene durchgehende Ausnehmungen des Stegblechs eingesetzt und verschweißt werden. Außenseitig kann die zweite Lasteinleitungseinrichtung 32 im wesentlichen plan mit dem Stegblech 54 abschließend ausgebildet sein, während sie nach innen in dem Stützbeinkasten ausreichend weit vorsteht, um eine geeignete Stützfläche 34 zu bilden.

Grundsätzlich sind auch Ausgestaltungen möglich, bei denen aufgrund baulicher Rahmenbedingungen die Vorderseite 16 des Stützbeinkastens nicht senkrecht zu der Stützbeinlängsachse (also der Längsrichtung 22) verläuft. Dies kann dazu führen, dass die erste (obere) Lasteinleitungseinrichtung "schräg" zum Stützbein (d.h. unter einem Winkel ungleich 90° zu der Längsrichtung 22, insb. einem Winkel kleiner 90°, bspw. zwischen 0° und 60°) verläuft. Als Ergebnis können, wiederum in Abhängigkeit der gegebenen baulichen Rahmenbedingungen, für die zweite Lasteinleitungseinrichtung unterschiedliche, aber unter die vorliegende Erfindung fallende Konstellationen eintreten: i) Die durch die zweite Lasteinleitungseinrichtung gebildete Stützfläche (entweder aus einem Element wie in der ersten Ausführungsform oder aus zwei Elementen wie in der zweiten Ausführungsform) verläuft im wesentlichen senkrecht zu der Stützbeinlängsachse; dann sind die Abstände der Stützfläche links und rechts an den Seitenflächen (Stegen) des Stützbeins unterschiedlich. In diesem Falle ist die "gegebene Entfernung D" als Mittelwert, bspw. gerechnet entlang der Mittelachse der Stützanordnung, zu sehen. ii) Die durch die zweite Lasteinleitungseinrichtung gebildete Stützfläche (entweder aus einem Element wie in der ersten Ausführungsform oder aus zwei Elementen wie in der zweiten Ausführungsform) verläuft ebenfalls schräg zu der Stützbeinlängsachse, entweder im gleichen Winkel wie die erste Lasteinleitungseinrichtung oder in einem anderen Winkel; dann können die Abstände links und rechts entweder gleich (gleicher Winkel) oder wiederum unterschiedlich (anderer Winkel) sein. Auch in diesem Falle bietet es sich an, die "gegebene Entfernung D" als Mittelwert, bspw. gerechnet entlang der Mittelachse der Stützanordnung, zu sehen. Der wesentliche Aspekt der Erfindung besteht darin, dass im Innern des Stützbeinkastens genau eine Lasteinleitungseinrichtung vorgesehen ist, die in ihrer Quererstreckung (zur Beinlängsachse) nicht zwingend die gleiche Ausrichtung (in Bezug auf die Längsrichtung) wie die erste Lasteinleitungseinrichtung haben muss (also schräg zu dieser verläuft).

Wie aus der Darstellung der Figur 3 ersichtlich, ist das sich im wesentlichen über die Länge des Stützbeins erstreckende Verstärkungselement 36 in dieser Ausführung nicht im Bereich des Untergurts 62, sondern in einer an die Position der beschriebenen Verstärkungszapfen der zweiten Lasteinleitungseinrichtung 32 angepassten Höhe an den Stegblechen 64 des Stützbeins 20 ausgebildet. In diesem Falle kann - wie dargestellt - das Verstärkungselement 36 in seiner Höhe nach oben bis in den Bereich des Obergurts 60 verlängert werden und so zusätzlich noch die Funktion der zuvor beschriebenen Obergurtverstärkung erfüllen.

Eine weitere Variante ist in Figur 13 gezeigt. In der Stützkonstruktion 10 dieser Variante ist die erste Lasteinleitungseinrichtung 30 - wie bereits zuvor angedeutet - nicht im Bereich des Obergurts 50 des Stützbeinkastens angeordnet, sondern an den Stegen/Stegblechen 54. Dies ermöglicht ebenfalls eine Verwendung des Verstärkungselement 36 sowohl für die Lastableitung nach oben wie auch für die Lastableitung nach unten. Die Figuren 14a, 14b und 14d veranschaulichen alternative Gestaltungen des Stützbeinhohlprofils mit (in dazu vorgesehene Ausnehmungen oder in einen Zwischenraum zwischen den beiden aufeinandergesetzten U-Profilen) eingesetzten oder aufgesetzten Verstärkungselementen 36. So kann der Hohlkörper bspw. zweiteilig aufgebaut sein. Die Figuren 14a und 14b zeigen eine Variante mit zwei im wesentlichen U-förmigen Kantprofilen, die mit ihren Öffnungen zueinander weisend mit den Schenkeln (zur Bildung der Stege bzw. Stegbleche) zusammengesetzt und verschweißt werden. In den Varianten der Figuren 14c und 14d wird eine Platte als Obergurt auf ein aufrechtes U-Profil aufgeschweißt.

Die Erfindung erstreckt sich nicht nur auf einteilige Stützbeine 20, wie sie im Zusammenhang mit den schemenhaften Darstellungen der Figuren 2 und 3 beschrieben sind, sondern auch auf mehrteilige Auszieh-Stützbeine, insbesondere Teleskopbeine. Derartige Ausgestaltungen sind analog zu den Figuren 2 und 3 in den Figuren 4 bzw. 5 dargestellt.

Die Darstellungen der Figuren 4 und 5 zeigen Ausgestaltungen mit 2-teiligen Teleskopbeinen aus einem in einem Teleskopkasten geführten Ausziehbein, wobei der Teleskopkasten wiederum in dem Stützbeinkasten verschieblich gelagert ist. Vereinfacht gesprochen dient der Hohlkörper 24 des bisherigen und wie voranstehend beschriebenen Stützbeins nun als Teleskopkasten 20.1 zur Aufnahme eines darin in Längsrichtung verschieblich gelagerten Ausziehbeins 20.2 mit kleinerem Querschnitt. Dies führt dazu, dass nicht nur Lastableitungen in dem Stützbeinkasten 12 für den Teleskopkasten 20.1 (das ursprüngliche einzelne Stützbein), sondern auch Lastableitungen in dem Teleskopkasten 20.1 für das zusätzliche Ausziehbeins 20.2 vorzusehen sind.

Die beiden im Zusammenhang mit den Figuren 2 und 3 beschriebenen Prinzipien einer zweiten Lasteinleitungseinrichtung 32 im Bereich des Untergurts 52 bzw. an den Stegblechen 54 können gleichermaßen auf die Ausgestaltung der Lastableitungen zwischen Ausziehbein 20.1 und Teleskopkasten 20.2 übernommen werden, wie in den Figuren 4 und 5 dargestellt, sie können aber auch miteinander oder mit aus dem Stand der Technik bekannten Lastableitungen kombiniert werden.

So zeigt das Ausführungsbeispiel der Figur 9 eine Variante, die zwischen dem Stützbeinkasten 12 und dem Teleskopkasten 20.1 von der ersten Ausführungsform gemäß Figur 2 Gebrauch macht, während für die Lastableitungen zwischen dem Ausziehbein 20.2 und dem Teleskopkasten 20.1 eine aus dem Stand der Technik (vgl. bspw. DE 10 2014 014 038 A1) bekannte Ausgestaltung Anwendung findet. So dienen konkret die das sich über die Länge L des Stützbeins erstreckende Verstärkungselement 36 bildenden Materialverdickungen im Übergangsbereich zwischen den Stegblechen 64.1 und dem Untergurt 62.1 des Teleskopkastens 20.1 gleichzeitig nach innen als Stützflächen für nach unten verlängerte Stege 66 der Stegbleche 64.2 des Ausziehbeins 20.2.

Es sei noch anzumerken, dass die azentrische Anordnung des Teleskopbeines in dem Stützbeinkasten in Figur 9 lediglich beispielhaft und konkreten Gestaltungskriterien geschuldet ist, und dass selbstverständlich auch andere Anordnungen und insbesondere auch symmetrische Anordnungen möglich sind.

Figur 10 zeigt eine Teleskopbeinvariante der Ausführungsform der Figur 3 mit einem Stützbeinkasten 12, einem darin in Längsrichtung verschieblich gelagerten Teleskopkasten 20.1 und einem wiederum in dem Teleskopkasten 20.1 in Längsrichtung verschieblich gelagerten Ausziehbein 20.2.

Der Stützbeinkasten 12 weist - wie bereits in Zusammenhang mit der Figur 3 beschrieben - eine zweite Lasteinleitungseinrichtung 32 in den Stegblechen 54 auf. Wie in der Figur 10 angedeutet, kann an der Außenseite des Stegblechs 54 noch eine sich über die Höhe des Stegblechs 54 erstreckende Spange 33 vorgesehen sein, die sich jeweils an Überständen des Obergurts und des Untergurts abstützt und zu einer Verbesserung der Kraftableitung dient.

Der Teleskopkasten 20.1 weist ein sich im wesentlichen über dessen Länge erstreckendes Verstärkungselement 36.1 auf, das durch beidseits auf den Stegblechen 64.1 aufgebrachte "Schienen" (sogenannte Stegblechaufdopplungen) gebildet ist, die zur Auflage auf den Stützflächen 34 der zweiten Lasteinleitungseinrichtung 32 ausgebildet sind. In der Höhe erstrecken sich die das Verstärkungselement 36.1 bildenden Schienen nach oben bis zu Überständen 61.1 des Obergurts 60.1, mit denen sie verschweißt sind (vgl. auch die Darstellung der Figur 12). Den Schienen kommt somit die im Zusammenhang mit der Figur 3 beschriebene Doppelfunktion einer Verstärkung der Kraftableitung sowohl gegenüber der ersten Lasteinleitungseinrichtung 30 als auch der zweiten Lasteinleitungseinrichtung 32 zu.

Analog sind an den Stegblechen 64.1 des Teleskopkastens 20.1 gegenüberliegend auf gleicher Höhe eine zweite Lasteinleitungseinrichtung 32' bildende Zapfen mit Stützflächen 34' eingelassen (vgl. auch Figuren 11 und 12), und das Ausziehbein 20.2 weist ein sich im wesentlichen über dessen Länge erstreckendes Verstärkungselement 36.2 auf, das durch beidseits auf den Stegblechen 64.2 aufgebrachte Schienen gebildet ist, die zur Auflage auf den Stützflächen 34' der zweiten Lasteinleitungseinrichtung 32' ausgebildet sind. In der Höhe erstrecken sich die das Verstärkungselement 36.2 bildenden Schienen nach oben bis zu Überständen 61.2 des Obergurts 60.2, mit denen sie verschweißt sind (vgl. auch die Darstellung der Figur 12).

Erfindungsgemäß ist eine einzelne Lasteinleitungsstelle in dem Stützbeinkasten vorgesehen, mit der Folge, dass nur eine Lasteinleitung berechnet werden muss, wodurch sich der Berechnungsaufwand für den Stützbeinkasten stark reduziert. Die einzelne Lasteinleitungsstelle im Stützbeinkasten bedeutet eine Kraftflussrichtung unabhängig von der Beinposition (unabhängig von der Beinstellung werden stets die gleichen vorderen und hinteren beiden Lasteinleitungsstellen genutzt, im Gegenteil bspw. zu der DE 10 2014 014 038 A1), so dass nur sehr wenige kraftdurchflossene Teile bzw. Bereiche vorliegen. Die Tatsache, dass nur an einer Stelle eine Verstärkung notwendig ist, wirkt sich günstig auf Kosten und Gewicht der Konstruktion aus.

## Patentansprüche

1. Stützkonstruktion (10) für eine einen Mast aufweisende Arbeitsmaschine mit einem zu einer Vorderseite (16) offenen Stützbeinkasten (12) und mit einem Stützbein (20), das in dem Stützbeinkasten (12) zur Bewegung zwischen einer vollständig eingefahrenen Position und einer um eine maximale Ausziehlänge (A) vollständig ausgefahrenen Position in Längsrichtung (22) verschieblich gelagert ist,
wobei der Stützbeinkasten (12) im Bereich der offenen Vorderseite (16) eine erste Lasteinleitungseinrichtung (30) und in einer gegebenen Entfernung (D) von der Vorderseite (16) im Innern des Stützbeinkastens eine einzige zweite Lasteinleitungseinrichtung (32) mit mindestens einer Stützfläche (34) aufweist, und
wobei das Stützbein (20) ein sich im wesentlichen über eine Länge (L) des Stützbeins (20) erstreckendes Verstärkungselement (36) aufweist, das zur Auflage auf der mindestens einen Stützfläche (34) der einzigen zweiten Lasteinleitungseinrichtung (32) ausgebildet ist, dadurch geknnzeichnet, dass
die einzige zweite Lasteinleitungseinrichtung (32) derart ausgebildet ist, dass sie eine oder mehrere dazu vorgesehene durchgehende Ausnehmung(en) in einer Wandung (52, 54) des Stützbeinkastens (12) durchgreift und die Stützfläche (34) der zweiten Lasteinleitungseinrichtung (32) gegenüber einer Innenfläche des Stützbeinkastens (12) vorsteht.

2. Stützkonstruktion (10) nach Anspruch 1, bei der die erste Lasteinleitungseinrichtung (30) im Bereich der offenen Vorderseite (16) als Verstärkung eines Obergurts (50) und/oder mindestens eines Stegblechs (54) des Stützbeinkastens (12) ausgebildet ist.

3. Stützkonstruktion (10) nach Anspruch 1 oder 2, bei der die einzige zweite Lasteinleitungseinrichtung (32) als Verstärkung eines Untergurts (52) und/oder mindestens eines Stegblechs (54) des Stützbeinkastens (12) ausgebildet ist.

4. Stützkonstruktion (10) nach einem der Ansprüche 1 bis 3, bei der die gegebene Entfernung (D) im wesentlichen der Länge (L) des Stützbeins (20) abzüglich der maximalen Ausziehlänge (A) entspricht.

5. Stützkonstruktion (10) nach einem der Ansprüche 1 bis 4, bei der das Verstärkungselement (36) des weiteren zur Beaufschlagung der ersten Lasteinleitungseinrichtung (30) ausgebildet ist.

6. Stützkonstruktion (10) nach einem der Ansprüche 1 bis 5, bei der die einzige zweite Lasteinleitungseinrichtung (32) mehrteilig ausgebildet ist.

7. Stützkonstruktion (10) nach einem der Ansprüche 1 bis 6, bei der die einzige zweite Lasteinleitungseinrichtung (32) eine sich quer zu der Längsrichtung (22) erstreckende Stützfläche (34) aufweist.

8. Stützkonstruktion (10) nach einem der Ansprüche 1 bis 7, bei der die einzige zweite Lasteinleitungseinrichtung (32) mehrere in der gegebenen Entfernung (D) von der Vorderseite (16) an einem Umfang des Stützbeinkastens (12) verteilt angeordnete Stützflächen (34) aufweist.

9. Stützkonstruktion (10) nach Anspruch 7 oder 8, bei der die eine oder mehreren Stützflächen (34) an einem Untergurt (52) und/oder an Stegblechen (54) ausgebildet sind.

10. Stützkonstruktion (10) nach einem der Ansprüche 1 bis 9, bei der sich die Stützfläche (34) in einem Winkel von 90° zu der Längsrichtung (22) erstreckt oder bei der sich die Stützfläche (34) in einem Winkel ungleich 90° zu der Längsrichtung (22) erstreckt.

11. Stützkonstruktion (10) nach einem der Ansprüche 1 bis 10, bei der eine Quererstreckung der einzigen zweiten Lasteinleitungseinrichtung (32) parallel zu der Vorderseite (16) der ersten Lasteinleitungseinrichtung (30) verläuft oder bei der eine Quererstreckung der einzigen zweiten Lasteinleitungseinrichtung (32) nicht die gleiche Ausrichtung wie die Vorderseite (16) der ersten Lasteinleitungseinrichtung (30) hat.

12. Stützkonstruktion (10) nach einem der Ansprüche 1 bis 11, wobei die gegebene Entfernung (D) in Längsrichtung (22) entlang einer Mittelachse des Stützbeinkastens (12) von der Vorderseite (16) der ersten Lasteinleitungseinrichtung (30) bis zu einem Schnittpunkt der Mittelachse mit der Quererstreckung der einzigen zweiten Lasteinleitungseinrichtung (32) bestimmt wird.

13. Stützkonstruktion (10) nach einem der Ansprüche 1 bis 12, bei der die einzige zweite Lasteinleitungseinrichtung (32) als im wesentlichen U-förmiger Bügel ausgebildet ist, der nach oben offen ist.

## Claims

1. A supporting construction (10) for a work machine comprising a mast, a supporting leg box (12) which is open to a front side (16), and a supporting leg (20) which is arranged in the supporting leg box (12) so as to be slidingly movable in longitudinal direction (22) for movement between a fully retracted position and a position in which it is fully extended by a maximum extension length (A),
wherein the supporting leg box (12) comprises a first load introduction device (30) in an area of its open front side (16), and a single second load introduction device (32) having at least one supporting surface (34) arranged within the supporting leg box at a given distance (D) from the front side (16), and
wherein the supporting leg (20) comprises a reinforcing element (36) extending substantially along a length (L) of the supporting leg (20) and which is designed to rest on the at least one supporting surface (34) of the single second load introduction device (32), **characterized in that**
the single second load introduction device (32) is designed to pass through one or more through-aperture(s) provided for this purpose in a wall of the supporting leg box (12) and the supporting surface (34) of the second load introduction device (32) projects with respect to an inner surface of the supporting leg box (12).

2. The supporting construction (10) of claim 1, wherein the first load introduction device (30) in the area of the open front side (16) is designed as a reinforcement of an upper flange (50) and/or of at least one web plate (54) of the supporting leg box (12).

3. The supporting construction (10) of claim 1 or 2, wherein the single second load introduction device (32) is designed as a reinforcement of a lower flange (52) and/or of at least one web plate (54) of the supporting leg box (12).

4. The supporting construction (10) of any one of claims 1 to 3, wherein the given distance (D) corresponds substantially to the length (L) of the supporting leg (20) minus the maximum extension length (A).

5. The supporting construction (10) of any one of claims 1 to 4, wherein the reinforcing element (36) is further designed to act on the first load introduction device (30).

6. The supporting construction (10) of any one of claims 1 to 5, wherein the single second load introduction device (32) is of multi-part design.

7. The supporting construction (10) of any one of claims 1 to 6, wherein the single second load introduction device (32) comprises a supporting surface (34) which extends transversely to the longitudinal direction (22).

8. The supporting construction (10) of any one of claims 1 to 7, wherein the single second load introduction device (32) comprises a plurality of supporting surfaces (34) arranged in a manner distributed over a periphery of the supporting leg box (12), at the given distance (D) from the front side (16).

9. The supporting construction (10) of claim 7 or 8, wherein the one or more supporting surfaces (34) are formed on a lower flange (52) and/or on web plates (54).

10. The supporting construction (10) of any one of claims 1 to 9, wherein the supporting surface (34) extends at an angle of 90° to the longitudinal direction (22), or in which the supporting surface (34) extends at an angle not equal to 90° to the longitudinal direction (22).

11. The supporting construction (10) of any one of claims 1 to 10, wherein a transverse extension of the single second load introduction device (32) extends parallel to the front side (16) of the first load introduction device (30) or in which a transverse extension of the single second load introduction device (32) does not have the same orientation as the front side (16) of the first load introduction device (30).

12. The supporting construction (10) of any one of claims 1 to 11, wherein the given distance (D) in the longitudinal direction (22) is determined along a central axis of the supporting leg box (12) from the front side (16) of the first load introduction device (30) to an intersection of the central axis with the transverse extension of the single second load introduction device (32).

13. The supporting construction (10) of any one of claims 1 to 12, wherein the single second load introduction device (32) is designed as a substantially U-shaped bracket which is open at the top.

## Revendications

1. Construction de support (10) pour une machine de travail présentant un mât comprenant un caisson de béquille (12), ouvert vers un côté avant (16), et une béquille (20) qui est montée dans le caisson de béquille (12) de manière décalable dans une direction longitudinale (22) pour un déplacement entre une position entièrement rentrée et une position entièrement sortie d'une longueur d'extension maximum (A),
dans laquelle le caisson de béquille (12) présente, dans la zone du côté avant ouvert (16), un premier moyen d'introduction de charge (30) et, à une distance donnée (D) du côté avant (16) dans l'intérieur du caisson de béquille, un second moyen unique d'introduction de charge (32) comprenant au moins une surface de support (34), et
dans laquelle la béquille (20) présente un élément de renforcement (36), s'étendant sensiblement sur une longueur (L) de la béquille (20), qui est réalisé pour un appui sur ladite au moins une surface de support (34) du second moyen unique d'introduction de charge (32),
**caractérisée en ce que**
le second moyen unique d'introduction de charge (32) est réalisé de telle sorte qu'il s'engage dans un ou plusieurs évidements traversants prévus à cet effet dans une paroi (52, 54) du caisson de béquille (12) et la surface de support (34) du second moyen d'introduction de charge (32) est en saillie par rapport à une surface intérieure du caisson de béquille (12).

2. Construction de support (10) selon la revendication 1, dans laquelle le premier moyen d'introduction de charge (30) est réalisé, dans la zone du côté avant ouvert (16), comme renfort d'une ceinture supérieure (50) et/ou d'au moins une tôle d'âme (54) du caisson de béquille (12).

3. Construction de support (10) selon la revendication 1 ou 2, dans laquelle le second moyen unique d'introduction de charge (32) est réalisé comme renfort d'une ceinture inférieure (52) et/ou d'au moins une tôle d'âme (54) du caisson de béquille (12).

4. Construction de support (10) selon l'une des revendications 1 à 3, dans laquelle la distance donnée (D) correspond sensiblement à la longueur (L) de la béquille (20) moins la longueur d'extension maximum (A).

5. Construction de support (10) selon l'une des revendications 1 à 4, dans laquelle l'élément de renforcement (36) est réalisé en outre pour agir sur le premier moyen d'introduction de charge (30).

6. Construction de support (10) selon l'une des revendications 1 à 5, dans laquelle le second moyen unique d'introduction de charge (32) est réalisé en plusieurs pièces.

7. Construction de support (10) selon l'une des revendications 1 à 6, dans laquelle le second moyen unique d'introduction de charge (32) présente une surface de support (34) s'étendant transversalement à la direction longitudinale (22).

8. Construction de support (10) selon l'une des revendications 1 à 7, dans laquelle le second moyen unique d'introduction de charge (32) présente plusieurs surfaces de support (34) agencées à la distance donnée (D) du côté avant (16) en étant réparties au niveau d'une périphérie du caisson de béquille (12).

9. Construction de support (10) selon la revendication 7 ou 8, dans laquelle lesdites une ou plusieurs surfaces de support (34) sont réalisées au niveau d'une ceinture inférieure (52) et/ou au niveau d'une tôle d'âme (54).

10. Construction de support (10) selon l'une des revendications 1 à 9, dans laquelle la surface de support (34) s'étend sous un angle de 90° par rapport à la direction longitudinale (22) ou dans laquelle la surface de support (34) s'étend sous un angle qui n'est pas égal à 90° par rapport à la direction longitudinale (22).

11. Construction de support (10) selon l'une des revendications 1 à 10, dans laquelle une extension transversale du second moyen unique d'introduction de charge (32) s'étend parallèlement au côté avant (16) du premier moyen d'introduction de charge (30) ou dans laquelle une extension transversale du second moyen unique d'introduction de charge (32) n'a pas la même orientation que le côté avant (16) du premier moyen d'introduction de charge (30).

12. Construction de support (10) selon l'une des revendications 1 à 11, dans laquelle la distance donnée (D) est déterminée dans une direction longitudinale (22) le long d'un axe central du caisson de béquille (12) depuis le côté avant (16) du premier moyen d'introduction de charge (30) jusqu'à un point d'intersection de l'axe central avec l'extension transversale du second moyen unique d'introduction de charge (32).

13. Construction de support (10) selon l'une des revendications 1 à 12, dans laquelle le second moyen unique d'introduction de charge (32) est réalisé sous une forme d'étrier sensiblement en forme de U qui est ouvert vers le haut.
